# EUROPÄISCHE PATENTANMELDUNG

(11) **EP 4 644 802 A1**
(43) Veröffentlichungstag der Anmeldung: **05.11.2025**
(21) Anmeldenummer: 25173160.0
(22) Anmeldetag: 29.04.2025
(51) Int. Cl.: F25B 13/00, F25B 39/02, F25B 47/00, F25B 49/02

(54) **WÄRMEPUMPE UND VERFAHREN ZUM BETREIBEN DER WÄRMEPUMPE**

(30) Priorität: 02.05.2024 DE 102024112362
(71) Anmelder: Viessmann Holding International GmbH, 35108 Allendorf (Eder) (DE)
(72) Erfinder: VAUPEL, Manfred, 35066 Frankenberg (DE); KESSLER, Michael, 35745 Herborn (DE)
(74) Vertreter: MERH-IP Matias Erny Reichl Hoffmann Patentanwälte PartG mbB

(57) **Zusammenfassung**

Die vorliegende Erfindung betrifft eine Wärmepumpe zum Heizen und Kühlen eines Gebäudes sowie Verfahren zum Betreiben der Wärmepumpe. Die Wärmepumpe umfasst einen Kältemittelkreislauf mit einem ersten Wärmeübertrager (1), der dazu eingerichtet ist, Umgebungsluft als Wärmequelle und Wärmesenke zu nutzen, einem zweiten Wärmeübertrager (3), der dazu eingerichtet ist, einen Heiz-/Kühlkreislauf des Gebäudes als Wärmequelle und Wärmesenke zu nutzen, einem Wegeventil (3), das dazu eingerichtet ist, eine Strömungsrichtung des Kältemittels in dem Kältemittelkreislauf (100) einzustellen, einem Kompressor (2), der zwischen dem ersten Wärmeübertrager (1) und dem zweiten Wärmeübertrager (3) angeordnet ist, einem Expansionsventil (5), das zwischen dem zweiten Wärmeübertrager (3) und dem ersten Wärmeübertrager (1) angeordnet ist und einem dritten Wärmeübertrager (7), der zwischen dem Expansionsventil (5) und dem ersten Wärmeübertrager (1) angeordnet und dazu eingerichtet ist, ein Erdreich als Wärmequelle und Wärmesenke zu nutzen.

## Beschreibung

Die vorliegende Erfindung betrifft eine Wärmepumpe zum Heizen und Kühlen eines Gebäudes sowie ein Verfahren zum Betreiben der Wärmepumpe.

### Hintergrund der Erfindung

Wärmepumpen ermöglichen es, frei verfügbare Energie aus der Umwelt zum Heizen und/oder Kühlen eines Gebäudes zu verwenden und tragen somit zur Reduzierung des CO₂-Ausstoßes im Gebäudesektor bei. Insbesondere kann eine Wärmepumpe sowohl zum Heizen als auch zum Kühlen dienen, indem darin enthaltene Wärmeübertrager sowohl als Verdampfer als auch als Kondensator eingesetzt werden können. Beispielsweise kann mittels Umkehr des Kältemittelkreislaufs ein im Heizbetrieb als Kondensator arbeitender Wärmeübertrager im Kühlbetrieb als Verdampfer fungieren und vice versa, wodurch z.B. ein Sekundärkreislauf des entsprechenden Wärmeübertragers im Heizbetrieb Wärme an das Gebäude abgeben und im Kühlbetrieb Wärme aus dem Gebäude aufnehmen kann.

Dabei enthalten gattungsgemäße Wärmepumpen üblicherweise ein Expansionsventil, über das aus dem als Kondensator arbeitenden Wärmeübertrager austretendes Kältemittel entspannt wird bevor es in den als Verdampfer arbeitenden Wärmeübertrager gelangt. Zur genauen Dosierung einer zu verdampfenden Menge an Kältemittel mittels des Expansionsventils muss das Kältemittel vor dem Expansionsventil in flüssiger Form vorliegen. Um dies zu erreichen, kann ein Kältemittelsammler stromaufwärts des Expansionsventils angeordnet sein, der mittels Schwerkraft eine flüssige Phase des Kältemittels von einer gasförmigen Phase trennt. Im Falle einer Umkehr des Kältemittelkreislaufs befindet sich der Kältemittelsammler jedoch stromabwärts des Expansionsventils und ist demzufolge funktionslos, wodurch eine Effizienz der Wärmepumpe sinkt.

Eine Umkehr des Kältemittelkreislaufs kann auch eingesetzt werden, um bei einer Luft-Wasser-Wärmepumpe eine Vereisung eines im Heizbetrieb als Verdampfer arbeitenden Wärmeübertragers in einer Außeneinheit der Wärmepumpe zu beseitigen. Diese kann unter entsprechenden Witterungsbedingungen, insbesondere bei Umgebungstemperaturen unterhalb von 7°C bis 10°C auftreten. Die Kältemittelkreislaufumkehr bewirkt in diesem Fall, dass Wärme z.B. aus einem Heiz-/Kühlkreislauf des Gebäudes zum Abtauen des dann als Kondensator arbeitenden Wärmeübertragers bereitgestellt wird. Dies bedeutet jedoch, dass während des Abtauvorgangs des Wärmeübertragers der Heizbetrieb der Wärmepumpe unterbrochen werden muss.

Aus DE 10 2006 024 871 A1 ist ein weiteres Verfahren zum Abtauen eines Verdampfers einer Luft-Wasser-Wärmepumpe nach zwei verschiedenen Abtaumethoden bekannt. In einer ersten Abtaumethode erzeugt ein Ventilator des Verdampfers bei abgeschaltetem Kompressor einen Luftstrom, der den Verdampfer passiert. Es findet somit eine natürliche Abtauung statt, welche die Wärme der Umgebungsluft ausnutzt. In einer zweiten Abtaumethode wird eine bekannte Kältemittelkreislaufumkehr wie oben beschrieben durchgeführt. Ein Abschalten des Kompressors, insbesondere ein getakteter Betrieb mit häufigem Ein- und Ausschalten hat jedoch einen negativen Einfluss auf die Lebensdauer des Kompressors.

Steht der Luft-Wasser-Wärmepumpe neben der Umgebungsluft eine weitere Wärmequelle für den Heizbetrieb zur Verfügung, so kann auch diese zum Abtauen eines vereisten Wärmeübertragers genutzt werden. In diesem Zusammenhang zeigt DE 10 2007 048 909 A1 eine Wärmepumpenanordnung mit einem ersten Kreislaufzweig mit einem ersten Verdampfer, dem Wärme aus einer Umgebungsluft zuführbar ist, und einem zweiten Kreislaufzweig mit einem zweiten Verdampfer, dem Erdwärme zuführbar ist, wobei die beiden Kreislaufzweige parallel zueinander angeordnet und einzeln zu- oder abschaltbar sind. Zum Abtauen des ersten Verdampfers strömt Kältemittel aus dem zweiten Verdampfer über einen Verdichter und eine Bypass-Leitung in den ersten Verdampfer, der dadurch abgetaut wird. Die Bereitstellung eines zweiten Kreislaufzweigs, der parallel zu dem ersten Kreislaufzweig angeordnet ist und alternativ zu diesem betrieben werden kann, erhöht jedoch signifikant Platzbedarf und Komplexität der Wärmepumpe.

Eine Aufgabe der vorliegenden Erfindung ist es, die oben beschriebenen Nachteile zu überwinden und eine kompakte Wärmepumpe, insbesondere eine kompakte Luft-Wasser-Wärmepumpe, mit einer erhöhten Lebensdauer und Effizienz im Heiz- und Kühlbetrieb bereitzustellen.

Zur Lösung der Aufgaben werden die Merkmale der unabhängigen Ansprüche vorgeschlagen. Vorteilhafte Ausgestaltungen finden sich in den abhängigen Ansprüchen.

### Offenbarung der Erfindung

Eine erfindungsgemäße Wärmepumpe zum Heizen und Kühlen eines Gebäudes weist einen Kältemittelkreislauf auf, in dem ein Kältemittel zirkuliert. Die Wärmepumpe kann insbesondere als Luft-Wasser-Wärmepumpe mit einer Außeneinheit und einer Inneneinheit ausgeführt sein.

Der Kältemittelkreislauf umfasst einen ersten Wärmeübertrager, der Umgebungsluft als Wärmequelle und Wärmesenke nutzt, und einen zweiten Wärmeübertrager, der einen Heiz-/Kühlkreislauf des Gebäudes als Wärmequelle und Wärmesenke nutzt. Zum Heizen des Gebäudes (Heizbetrieb der Wärmepumpe) kann der erste Wärmeübertrager als Verdampfer und der zweite Wärmeübertrager als Kondensator fungieren, und zum Kühlen des Gebäudes (Kühlbetrieb der Wärmepumpe) kann der zweite Wärmeübertrager als Verdampfer und der erste Wärmeübertrager als Kondensator fungieren. Der erste Wärmeübertrager kann insbesondere ein Lamellen-Wärmeübertrager sein, der in der Außeneinheit der Wärmepumpe angebracht ist. Der zweite Wärmeübertrager kann beispielsweise ein Platten-Wärmeübertrager sein, dessen Sekundärseite mit dem Heiz-/Kühlkreislauf des Gebäudes verbunden ist.

Des Weiteren weist der Kältemittelkreislauf ein Wegeventil auf, das dazu eingerichtet ist, eine Strömungsrichtung des Kältemittels in dem Kältemittelkreislauf einzustellen/umzukehren und somit die Wärmepumpe von einem Heizbetrieb auf einen Kühlbetrieb umzuschalten und vice versa. Bei dem Wegeventil kann es sich insbesondere um ein 4/2-Wegeventil handeln.

Außerdem enthält der Kältemittelkreislauf einen Kompressor, der zwischen dem ersten Wärmeübertrager und dem zweiten Wärmeübertrager angeordnet ist sowie ein Expansionsventil, das zwischen dem zweiten Wärmeübertrager und dem ersten Wärmeübertrager angeordnet ist. Mit anderen Worten ist im Heizbetrieb der Wärmepumpe der Kompressor stromabwärts des ersten Wärmeübertragers und stromaufwärts des zweiten Wärmeübertragers angeordnet, und das Expansionsventil ist stromabwärts des zweiten Wärmeübertragers und stromaufwärts des ersten Wärmeübertragers angeordnet. Im Kühlbetrieb der Wärmepumpe kehrt sich die Strömungsrichtung des Kältemittels um, so dass in diesem Fall der Kompressor stromabwärts des zweiten Wärmeübertragers und stromaufwärts des ersten Wärmeübertragers und das Expansionsventil stromabwärts des ersten Wärmeübertragers und stromaufwärts des zweiten Wärmeübertragers angeordnet ist. Der Kompressor kann insbesondere ein drehzahlvariabler Kompressor sein, und das Expansionsventil kann ein thermostatisches oder elektronisches Expansionsventil sein.

Die Funktion des oben beschriebenen Kältemittelkreislaufs mit den genannten Komponenten ist dem Fachmann bekannt und wird daher hier nicht näher erläutert.

Der Kältemittelkreislauf der erfindungsgemäßen Wärmepumpe enthält zusätzlich zu den üblichen Komponenten einen dritten Wärmeübertrager, der zwischen dem Expansionsventil und dem ersten Wärmeübertrager angeordnet ist und ein Erdreich als Wärmequelle und Wärmesenke nutzt. Die Position des dritten Wärmeübertragers *"zwischen dem Expansionsventil und dem ersten Wärmeübertrager"* soll dabei derart verstanden werden, dass der dritte Wärmeübertrager bzw. Elemente des dritten Wärmeübertragers auch innerhalb des ersten Wärmeübertragers angeordnet sein können. Insbesondere kann der dritte Wärmeübertrager zwischen dem Expansionsventil und einem Ausgang des ersten Wärmeübertragers angeordnet sein, wenn dieser als Verdampfer arbeitet, und zwischen einem Eingang des ersten Wärmeübertragers und dem Expansionsventil angeordnet sein, wenn dieser als Kondensator arbeitet.

Gemäß einer Ausführungsform kann zur Nutzung des Erdreichs als Wärmequelle/-senke eine Sekundärseite des dritten Wärmeübertragers an einen Wärmeträgerkreislauf angeschlossen sein, in dem ein Wärmeträgermittel zirkuliert. Bei dem Wärmeträgermittel kann es sich insbesondere um ein Gemisch aus Wasser und Frostschutzmittel (Sole) handeln. Andere geeignete Wärmeträgermittel sind ebenso möglich. Der Wärmeträgerkreislauf kann neben dem dritten Wärmeübertrager eine Pumpe zur Zirkulation des Wärmeträgermittels in dem Wärmeträgerkreislauf und einen vierten Wärmeübertrager umfassen. Der vierte Wärmeübertrager kann dazu eingerichtet sein, Wärme an das Erdreich bzw. aus dem Erdreich zu übertragen. Bei der Pumpe kann es sich beispielsweise um eine drehzahlvariable Pumpe handeln, mittels der ein Volumenstrom des Wärmeträgermittels in dem Wärmeträgerkreislauf eingestellt werden kann. Alternativ oder zusätzlich kann die Pumpe ein variables Verdrängungsvolumen aufweisen. Zur Einstellung des Volumenstroms kann die Pumpe signaltechnisch mit einer Steuervorrichtung der Wärmepumpe verbunden sein und von dieser geregelt werden. Die Pumpe kann beispielsweise stromaufwärts des vierten Wärmeübertragers und stromabwärts des dritten Wärmeübertragers angeordnet sein. Insbesondere kann die Pumpe in einem Gehäuse der Steuervorrichtung integriert sein.

Gemäß einer Ausführungsform kann der vierte Wärmeübertrager zumindest einen Erdwärmekollektor umfassen. Dieser kann in einem Bereich von 1m bis 10m Tiefe, insbesondere in einem Bereich von 2m bis 4m Tiefe, im Erdreich installiert sein. In dieser Tiefe sind die Erdwärmekollektoren nur noch geringen saisonalen Temperaturschwankungen unterworfen, die sich üblicherweise im Bereich von 7°C bis 13°C bewegen. Dabei kann der zumindest eine Erdwärmekollektor als Erdwärmekorb oder als flächiger Erdwärmekollektor ausgeführt sein, wobei eine Verwendung eines Erdwärmekorbs eine besonders platzsparende Anordnung des vierten Wärmeübertragers ermöglicht. Um auch einen flächigen Erdwärmekollektor platzsparend einsetzen zu können, kann dieser z.B. eine wellenförmig vergrößerte Oberfläche aufweisen, so dass mehr Wärmeübertragungsfläche bei gleicher Länge und Breite zur Verfügung steht. Die wellenförmige Oberfläche kann z.B. durch eine im Wesentlichen parallele Anordnung von rohrförmigen Wärmeträgersträngen ausgebildet werden. Ein solcher Erdwärmekollektor ist beispielsweise in DE 20 2019 003 763 U1 offenbart.

Aufgrund der geringen Installationstiefe und des geringen Platzbedarfs des zumindest einen Erdwärmekollektors stellt dieser keinen wesentlichen Zusatzaufwand bei der Planung und Montage der Wärmepumpe dar. Eine Installation des zumindest einen Erdwärmekollektors kann beispielsweise mit den Arbeiten zur Erstellung eines Fundaments für die Außeneinheit der Wärmepumpe kombiniert und somit der Installationsaufwand optimiert werden. Insbesondere sind im Zusammenhang mit der Installation des Erdwärmekollektors/der Erdwärmekollektoren keine geologischen Untersuchungen des Erdreichs und keine Tiefenbohrung(en) erforderlich.

Gemäß einer Ausführungsform kann der dritte Wärmeübertrager an oder in einer Einlaufstrecke des Kältemittels in den ersten Wärmeübertrager angebracht sein. Beispielsweise kann der dritte Wärmeübertrager in wärmeleitendem Kontakt mit der Einlaufstrecke und/oder dem ersten Wärmeübertrager stehen.

Die Einlaufstrecke kann zwischen dem Expansionsventil und dem ersten Wärmeübertrager angeordnet und dazu eingerichtet sein, während des Heizbetriebs der Wärmepumpe zweiphasiges Kältemittel auf einem niedrigen Druckniveau gleichmäßig verteilt in den ersten Wärmeübertrager zu leiten. Zweckmäßigerweise kann sich die Einlaufstrecke bis in einen Innenraum des ersten Wärmeübertragers erstrecken, insbesondere bis zu einem oder mehreren Wärmeübertragungselementen des ersten Wärmeübertragers. Bei Verwendung eines Lamellenwärmeübertragers kann sich die Einlaufstrecke beispielsweise bis zu dessen Kernrohren erstrecken.

Gemäß einer Ausführungsform kann die Einlauflaufstrecke in den ersten Wärmeübertrager eine Vielzahl von Verteilerrohren umfassen, die fluidisch und mechanisch mit dem ersten Wärmeübertrager verbunden sind. Beispielsweise kann die Einlaufstrecke einen Venturi-Verteiler enthalten, der z.B. mittels eines einzelnen Rohres mit dem Expansionsventil und mit einer Vielzahl von Verteilerrohren mit dem ersten Wärmeübertrager verbunden ist. Der dritte Wärmetauscher kann in diesem Fall z.B. fluidisch und/oder mechanisch an eines oder mehrere der Vielzahl von Verteilerrohren angrenzen und auf diese Weise z.B. auch einen wärmeleitenden Kontakt herstellen.

Gemäß einer Ausführungsform kann der dritte Wärmeübertrager eine Vielzahl von Kältemittelanschlüssen aufweisen, die fluidisch mit der Einlaufstrecke in den ersten Wärmeübertrager verbunden sind. Die Kältemittelanschlüsse können beispielsweise an einer dem ersten Wärmeübertrager zugewandten Seite des dritten Wärmeübertragers angeordnet sein. Jede andere geeignete Position zur Anbringung der Kältemittelanschlüsse an/in dem dritten Wärmeübertrager ist ebenso möglich. Insbesondere können in einem Fall in dem der erste Wärmeübertrager als Lamellenwärmeübertrager ausgeführt ist, eines oder mehrere von dessen Kernrohren über die Einlaufstrecke direkt an einen oder mehrere Kältemittelanschlüsse des dritten Wärmeübertragers angeschlossen sein, wodurch eine gezielte Verteilung des Kältemittels auf die einzelnen Lamellenpakete möglich ist.

Gemäß einer Ausführungsform kann der dritte Wärmeübertrager derart in der Einlaufstrecke in den ersten Wärmeübertrager angeordnet sein, dass die Vielzahl von Verteilerrohren der Einlaufstrecke in dem dritten Wärmeübertrager integriert sind. Dazu kann die Vielzahl von Verteilerrohren z.B. innerhalb des dritten Wärmeübertragers angeordnet sein. Die Vielzahl von Verteilerrohren kann zudem dazu eingerichtet sein, bei einer Umkehr des Kältemittelkreislaufs als Sammler/Sammelrohre zu dienen.

Gemäß einer Ausführungsform kann der dritte Wärmeübertrager als Platten-Wärmeübertrager ausgeführt sein. Dieser kann entweder zwischen dem Expansionsventil und der Einlaufstrecke angeordnet sein oder, wie oben beschrieben, an oder in der Einlaufstrecke angebracht sein. Insbesondere kann die Vielzahl von Verteilerrohren in den Platten-Wärmeübertrager integriert z.B. innerhalb des Platten-Wärmeübertragers angeordnet sein.

Alternativ kann der dritte Wärmeübertrager als Rohrwendel-Wärmeübertrager ausgeführt sein. Es ist ebenso möglich, dass ein Microchannel-Wärmeübertrager als dritter Wärmeübertrager zum Einsatz kommt.

Gemäß einer Ausführungsform kann dieser derart in der Einlaufstrecke in den ersten Wärmeübertrager angeordnet sein, dass zumindest eine Wendel des dritten Wärmeübertragers an die Vielzahl von Verteilerrohren der Einlaufstrecke angrenzt (fluidisch und/oder mechanisch). Insbesondere kann der dritte Wärmeübertrager derart in der Einlaufstrecke in den ersten Wärmeübertrager angeordnet sein, dass zumindest eine Wendel des dritten Wärmeübertragers die Vielzahl von Verteilerrohren der Einlaufstrecke umgibt. Zweckmäßigerweise können mehrere, insbesondere alle Wendeln des dritten Wärmeübertragers an die Vielzahl von Verteilerrohren angrenzen bzw. diese umgeben.

Der dritte Wärmeübertrager kann insbesondere zur Unterstützung eines Abtauvorgangs des ersten Wärmeübertragers im Heizbetrieb, in dem dieser als Verdampfer fungiert, und zur Unterkühlung des Kältemittels vor dem Expansionsventil im Kühlbetrieb der Wärmepumpe dienen. Daher kann der dritte Wärmeübertrager eine kleinere Leistung als die ersten beiden Wärmeübertrager aufweisen (z.B. 2% bis 10% der Leistung des ersten bzw. zweiten Wärmeübertragers). In einem ungestörten Heizbetrieb der Wärmepumpe kann der dritte Wärmeübertrager z.B. durch Abschaltung der Pumpe deaktiviert sein und lediglich bei sehr niedrigen Umgebungstemperaturen, z.B. bei unter -10°C als Zusatzwärmequelle zum Einsatz kommen. Zudem kann der dritte Wärmeübertrager bei Ausfall des ersten Wärmeübertragers eingesetzt werden, beispielsweise im Falle eines technischen Versagens desselben (z.B. durch Ventilatordefekt, Ventilatorblockade aufgrund von Vereisung etc.).

Bei einem erfindungsgemäßen Verfahren zum Abtauen des ersten Wärmeübertragers im Heizbetrieb der Wärmepumpe wird bei Detektion einer Bereifung des ersten Wärmeübertragers in einem ersten Schritt eine Drehzahl des Kompressors auf eine bestimmte Drehzahl eingestellt, die kleiner als eine Drehzahl des Kompressors im vorangegangenen Heizbetrieb ist. Ausgehend von einer Kompressordrehzahl im Heizbetrieb kann diese deutlich, zweckmäßigerweise sprunghaft, reduziert werden. Wenn der Kompressor im Heizbetrieb beispielsweise bei 100 bis 120 rps ("revolutions per second", Umdrehungen pro Sekunde), insbesondere bei 110 rps betrieben wird, so kann die Drehzahl beispielsweise auf 20 bis 30 rps reduziert werden. Mit anderen Worten, die Verdichterdrehzahl wird in dem ersten Schritt um ca. 50% bis 85% reduziert, insbesondere um 70% bis 85%. Das sprunghafte Absenken der Kompressordrehzahl bewirkt einen sprunghaften Druckanstieg und einen damit einhergehenden Anstieg einer Verdampfungstemperatur in dem ersten Wärmeübertrager, der eine natürliche Abtauung desselben zur Folge hat. Die bestimmte Drehzahl kann beispielsweise in Abhängigkeit eines Grads der Bereifung ermittelt werden. Insbesondere kann bei einem höheren Bereifungsgrad/stärkerer Vereisung des ersten Wärmeübertragers ein größerer Drehzahlsprung eingestellt werden als bei einem niedrigeren Bereifungsgrad/schwächerer Vereisung. Es ist ebenso möglich, dass während der natürlichen Abtauung eine Drehzahl eines Ventilators des ersten Wärmeübertragers erhöht wird, um mittels eines erhöhten Wärmestroms aus der Umgebung den Abtauprozess zu beschleunigen. Dies kann insbesondere dann erfolgen, wenn eine Umgebungstemperatur gleich oder größer als 2°C ist.

Eine Bereifung des ersten Wärmeübertragers bzw. ein Grad der Bereifung kann beispielsweise anhand von indirekten Größen, wie z.B. einer Umgebungstemperatur und/oder der Verdampfungstemperatur des ersten Wärmeübertragers detektiert werden.

Zur Unterstützung der natürlichen Abtauung wird in einem zweiten Schritt eine bestimmte Leistung des dritten Wärmeübertragers eingestellt, um den ersten Wärmeübertrager in einer vorbestimmten Zeit abzutauen. Die bestimmte Leistung kann z.B. ebenfalls in Abhängigkeit von dem Grad der Bereifung des ersten Wärmeübertragers ermittelt werden. Insbesondere kann die bestimmte Leistung eine maximale Leistung des dritten Wärmeübertragers sein. Der zweite Schritt des Verfahrens kann gleichzeitig mit dem ersten Schritt oder zeitlich versetzt zu dem ersten Schritt, insbesondere später als der erste Schritt, eingeleitet werden.

Gemäß einer Ausführungsform kann die bestimmte Leistung des dritten Wärmeübertragers mittels eines Volumenstroms des Wärmeträgermittels in dem Wärmeträgerkreislauf eingestellt werden. Mit anderen Worten kann der Volumenstrom des Wärmeträgermittels in dem Wärmeträgerkreislauf derart eingestellt werden, dass die bestimmte Leistung erreicht wird. Der Volumenstrom kann insbesondere von der Steuervorrichtung der Wärmepumpe eingestellt werden, die z.B. eine Drehzahl der Pumpe derart steuern/regeln kann, dass der benötigte Volumenstrom bereitgestellt wird. Zur Bereitstellung der maximalen Leistung des dritten Wärmeübertragers kann die Pumpe derart betrieben werden, dass ein maximaler Volumenstrom des Wärmeträgermittels in dem Wärmeträgerkreislauf erreicht wird. Auf diese Weise kann dem dritten Wärmeübertrager so viel Wärme wie möglich entzogen und dem Kältemittelkreislauf vor Durchströmen des ersten Wärmeübertragers zugeführt werden. Zusätzlich kann eine Wärmeabgabe an den Heizkreislauf des Gebäudes über die Sekundärseite des zweiten Wärmeübertragers reduziert und diese Wärme stattdessen zum Abtauen des ersten Wärmeübertragers genutzt werden.

Durch Kombination der oben beschriebenen Schritte des Verfahrens kann eine anfängliche Bereifung des ersten Wärmeübertragers effizient und schnell entfernt werden, ohne dass ein aktives Abtauen des ersten Wärmeübertragers oder ein Stopp des Kompressors notwendig werden. Auf diese Weise kann die Lebensdauer und die Effizienz der Wärmepumpe gesteigert werden.

Gemäß einer Ausführungsform kann jedoch, wenn das Abtauen des ersten Wärmeübertragers nicht in der vorbestimmten Zeit abgeschlossen ist, ein aktives Abtauen des ersten Wärmeübertragers eingeleitet werden. Verfahren zum aktiven Abtauen des ersten Wärmeübertragers können z.B. eine Kältemittelkreislaufumkehr und/oder ein Beheizen des ersten Wärmeübertragers z.B. mit erwärmter Luft oder einem anderen erwärmten Gas sein. Durch die vorangegangene unterstützte natürliche Abtauung kann die aktive Abtauung in einer kürzeren Zeit und mit einer verringerten Häufigkeit erfolgen, wodurch wiederum die Effizienz der Wärmepumpe gesteigert werden kann.

Bei einem erfindungsgemäßen Verfahren zum Kühlen eines Gebäudes mittels der oben beschriebenen Wärmepumpe wird zunächst die Strömungsrichtung des Kältemittels in dem Kältemittelkreis der Wärmepumpe mittels des Wegeventils derart eingestellt, dass der erste Wärmeübertrager des Kältemittelkreislaufs als Kondensator und der zweite Wärmeübertrager des Kältemittelkreislaufs als Verdampfer fungiert. In diesem Fall wird also mittels des Kompressors verdichtetes dampfförmiges Kältemittel in dem ersten Wärmeübertrager kondensiert und gelangt von dort in den dritten Wärmeübertrager. Mittels des dritten Wärmeübertragers wird dann eine vorbestimmte Unterkühlung des Kältemittels vor dem Expansionsventil eingestellt.

Gemäß einer Ausführungsform kann die vorbestimmte Unterkühlung des Kältemittels mittels des Volumenstroms des Wärmeträgermittels in dem Wärmeträgerkreislauf eingestellt werden. Insbesondere kann der Volumenstrom des Wärmeträgermittels in dem Wärmeträgerkreislauf derart eingestellt werden, dass die vorbestimmte Unterkühlung erreicht wird. Der Volumenstrom kann insbesondere von der Steuervorrichtung der Wärmepumpe eingestellt werden, die z.B. eine Drehzahl der Pumpe derart steuern/regeln kann, dass der benötigte Volumenstrom zur Einstellung der vorbestimmten Unterkühlung bereitgestellt wird.

Auf diese Weise kann im Kühlbetrieb der Wärmepumpe überschüssige Wärme aus dem Gebäude an den dritten Wärmeübertrager abgegeben werden, die z.B. zur Regeneration des Erdreichs genutzt werden kann. Der Einsatz des dritten Wärmeübertragers zur Unterkühlung des Kältemittels vor dem Expansionsventil ist besonders zweckmäßig, da in einem üblichen Kältemittelkreislauf in der für den Kühlbetrieb notwendigen Strömungsrichtung kein Sammler vor dem Expansionsventil angeordnet ist. Insbesondere kann die Verflüssigung des Kältemittels in dem dritten Wärmeübertrager bei einer niedrigeren Temperatur und somit auch bei einem niedrigeren Druck erfolgen, so dass weniger Energie zur Kompression des Kältemittels benötigt wird, wodurch die Effizienz der Wärmepumpe ebenfalls gesteigert werden kann.

Nachfolgend wird das unterkühlte Kältemittel mittels des Expansionsventils entspannt und dem zweiten Wärmeübertrager zugeführt, in dem es verdampft wird. Dadurch wird dem Heiz-/Kühlkreislauf des Gebäudes Wärme entzogen und dieses entsprechend gekühlt.

Zusammenfassend wird deutlich, dass es die Erfindung ermöglicht, die Effizienz der Wärmepumpe sowohl im Kühl- als auch im Heizbetrieb zu steigern, indem der dritte Wärmeübertrager zur unterstützten natürlichen Abtauung des ersten Wärmeübertragers im Heizbetrieb und zur Unterkühlung des Kältemittels vor dem Expansionsventil im Kühlbetrieb eingesetzt wird.

Die Wärmepumpe kann eine Recheneinheit umfassen, die, insbesondere programmtechnisch, dazu eingerichtet ist, das oben beschriebene Verfahren durchzuführen. Die Recheneinheit kann z.B. die Steuervorrichtung der Wärmepumpe sein. Eine Steuerung der Wärmepumpe kann z.B. auch durch eine App auf einem Endgerät eines Benutzers unterstützt werden, die signaltechnisch mit der Steuervorrichtung der Wärmepumpe verbunden werden kann. In diesem Fall kann der Benutzer beispielsweise Betriebszustände über die App auslesen und anzeigen lassen. Der Benutzer kann vorzugsweise über eine Mensch-Maschine-Schnittstelle Einstellungen vornehmen, wie z.B. Sollwertvorgaben, Betriebsabläufe programmieren und dergleichen.

Auch die Implementierung der beschriebenen Verfahren in Form eines Computerprogramms oder Computerprogrammprodukts mit Programmcode zur Durchführung aller Verfahrensschritte ist vorteilhaft, da dies besonders geringe Kosten verursacht, insbesondere wenn eine ausführende Steuervorrichtung noch für weitere Aufgaben genutzt wird und daher ohnehin vorhanden ist. Geeignete Datenträger zur Bereitstellung des Computerprogramms sind insbesondere magnetische, optische und elektrische Speicher, wie z.B. Festplatten, Flash-Speicher, EEPROMs, DVDs u.a.m. Auch ein Download eines Programms über Computernetze (Internet, Intranet usw.) ist möglich.

Es ist ebenso möglich, dass einzelne Schritte der beschriebenen Verfahren in einem geographisch entfernten Server oder in einer Cloud durchgeführt werden. Hierzu können Daten von der Steuervorrichtung der Wärmepumpe über ein Netzwerk, beispielsweise das Internet oder dergleichen, an den Server oder die Cloud übertragen werden. Die Daten können beispielsweise Betriebsparameter der Wärmepumpe, erfasste Temperaturen, Drücke usw. umfassen. In der Cloud oder im Server können Algorithmen z.B. zum Ermitteln der bestimmten Drehzahl des Kompressors und/oder der bestimmten Leistung des dritten Wärmeübertragers oder dergleichen durchgeführt werden. Ferner können beispielsweise eine künstliche Intelligenz bzw. Verfahren des maschinellen Lernens verwendet werden, um Bereiche von Betriebsparametern und Umgebungsbedingungen der Wärmepumpe zu ermitteln, in denen ein unterstütztes natürliches Abtauen wie oben beschrieben besonders effizient durchgeführt werden kann.

### Kurzbeschreibung der Figuren

Figur 1 zeigt schematisch einen Kältemittelkreislauf einer Wärmepumpe zum Heizen und Kühlen eines Gebäudes gemäß einem Ausführungsbespiel der Erfindung.
Figur 2 zeigt schematisch einen Ausschnitt des Kältemittelkreislaufs aus Figur 1, in dem eine Ausführungsform des dritten Wärmeübertragers dargestellt ist.
Figur 3a zeigt schematisch einen Ausschnitt des Kältemittelkreislaufs aus Figur 1, in dem eine weitere Ausführungsform des dritten Wärmeübertragers dargestellt ist.
Figur 3b zeigt den dritten Wärmeübertrager aus Figur 3a in einer Querschnittsansicht.
Figur 4 zeigt schematisch einen Ausschnitt des Kältemittelkreislaufs aus Figur 1, in dem eine weitere Ausführungsform des dritten Wärmeübertragers dargestellt ist.
Figur 5 zeigt schematisch einen Ausschnitt des Kältemittelkreislaufs aus Figur 1, in dem noch eine weitere Ausführungsform des dritten Wärmeübertragers dargestellt ist.
Figuren 6a und 6b zeigen schematisch zwei unterschiedliche Ausführungsformen von Erdwärmekörben, die in einer erfindungsgemäßen Wärmepumpe zum Einsatz kommen können.

### Detaillierte Beschreibung bevorzugter Ausführungsbeispiele

Im Folgenden werden Ausführungsbeispiele der vorliegenden Erfindung anhand beispielhafter Figuren detailliert beschrieben. Die Merkmale der Ausführungsbeispiele sind im Ganzen oder teilweise kombinierbar und die vorliegende Erfindung ist nicht auf die beschriebenen Ausführungsbeispiele beschränkt. In den Figuren sind gleiche oder vergleichbare Elemente mit gleichen Bezugszeichen versehen, so dass auf eine wiederholte Beschreibung der Elemente verzichtet wird, sofern dies nicht notwendig ist.

Figur 1 zeigt schematisch einen Kältemittelkreislauf 100 einer Wärmepumpe zum Heizen und Kühlen eines Gebäudes gemäß einem Ausführungsbespiel der Erfindung.

Der Kältemittelkreislauf 100 enthält einen ersten Wärmeübertrager 1, einen Kompressor 2, ein 4/2-Wegeventil 6, einen zweiten Wärmeübertrager 3, einen Kältemittelsammler 4, ein Expansionsventil 5, und einen dritten Wärmeübertrager 7, der zwischen dem Expansionsventil 5 und dem ersten Wärmeübertrager 1 angeordnet ist. Die einzelnen Komponenten des Kältemittelkreislaufs 100 sind mit nicht näher bezeichneten Kältemittelleitungen verbunden, wobei eine Strömungsrichtung in dem Kältemittelkreislauf 100 zum Heizen des Gebäudes (Heizbetrieb der Wärmepumpe) mit durchgezogenen Pfeilen und eine Strömungsrichtung zum Kühlen des Gebäudes (Kühlbetrieb der Wärmepumpe) mit gestrichelten Pfeilen gekennzeichnet ist. Im Heizbetrieb der Wärmepumpe fungiert der erste Wärmeübertrager 1 als Verdampfer und der zweite Wärmeübertrager 3 als Kondensator, und im Kühlbetrieb der Wärmepumpe kehren sich die Funktionen des ersten und zweiten Wärmeübertragers um.

In dem ersten Wärmeübertrager 1 ist ein Temperatursensor 1.1 angebracht, und ein weiterer Temperatursensor 1.3 sowie ein Drucksensor 1.2 sind zwischen dem ersten Wärmeübertrager und dem Kompressor 2 angeordnet. Stromaufwärts des Verdichters 2 sind ein weiterer Temperatursensor 2.1 sowie ein weiterer Drucksensor 2.2 sowie ein Sicherheitshochdruckschalter 2.3 angeordnet. Die dargestellten Temperatur- und Drucksensoren können in bekannter Weise zur Steuerung/Regelung und Überwachung des Expansionsventils 5 und des Kompressors 2 im Heiz- und Kühlbetrieb der Wärmepumpe verwendet werden.

Zudem sind zwei Temperatursensoren 7.1, 7.2 stromaufwärts und stromabwärts des dritten Wärmeübertragers angebracht, die zu dessen Steuerung/Regelung und Überwachung genutzt werden können.

Jeder der drei gezeigten Wärmeübertrager 1, 3, 7 verwendet eine unterschiedliche Wärmequelle bzw. Wärmesenke während eines Heiz- und Kühlbetriebs der Wärmepumpe. Der erste Wärmeübertrager 1 nutzt Umgebungsluft als Wärmequelle und Wärmesenke und kann daher insbesondere als Lamellen-Wärmeübertrager ausgebildet sein. Der zweite Wärmeübertrager 3 nutzt einen Heiz-/Kühlkreislauf des Gebäudes als Wärmequelle und Wärmesenke und ist daher auf seiner Sekundärseite mit einer Vorlaufleitung VL und eine Rücklaufleitung RL des Heiz-/Kühlkreislaufs verbunden. Der zusätzliche dritte Wärmeübertrager 7 nutzt ein Erdreich als Wärmequelle und Wärmesenke und ist dazu auf seiner Sekundärseite an einen Wärmeträgerkreislauf 700 angeschlossen, der einen vierten Wärmeübertrager 71 umfasst, der dazu eingerichtet ist, Wärme aus dem Wärmeträgerkreislauf 700 an das Erdreich bzw. Wärme aus dem Erdreich an den Wärmeträgerkreislauf 700 zu übertragen. Der vierte Wärmeübertrager 71 kann zumindest einen Erdwärmekollektor umfassen, der beispielsweise als Erdwärmekorb, wie in den Figuren 6a und 6b gezeigt, ausgeführt sein kann. Es ist jedoch ebenso möglich, dass der Erdwärmekollektor flächig ausgebildet ist.

Der Wärmeträgerkreislauf 700 enthält zudem eine Pumpe 72 sowie einen Temperatursensor 7.3. Bei der Pumpe 72 kann es sich beispielsweise um eine drehzahlvariable Pumpe 72 handeln, mittels der ein Volumenstrom des Wärmeträgermittels in dem Wärmeträgerkreislauf 700 zur Leistungssteuerung/- regelung des dritten Wärmeübertragers eingestellt werden kann. Alternativ oder zusätzlich kann die Pumpe 72 ein variables Verdrängungsvolumen aufweisen. Als Wärmeträgermittel kann insbesondere Sole zum Einsatz kommen. Andere geeignete Wärmeträgermittel sind jedoch ebenso möglich. Zur Einstellung des Volumenstroms kann die Pumpe 72 signaltechnisch mit einer Steuervorrichtung (nicht dargestellt) der Wärmepumpe verbunden sein und von dieser geregelt werden. Dazu kann die Steuervorrichtung beispielsweise zusätzlich Signale von den Temperatursensoren 7.1 bis 7.3 empfangen.

In einem Heizbetrieb der Wärmepumpe strömt gasförmiges Kältemittel entlang der durchgezogenen Pfeile von dem ersten Wärmeübertrager 1, in dem es Wärme aus der Umgebungsluft aufgenommen hat, über das 4/2-Wegeventil 6, zu dem Kompressor 2. Das 4/2-Wegeventil 6 weist vorliegend zwei unterschiedliche Stellungen auf, deren zugehörige Strömungspfade durch zwei durchgezogene und zwei gestrichelte Linien gekennzeichnet sind. Im Heizbetrieb der Wärmepumpe befindet sich das 4/2-Wegeventil 6 in einer Stellung, in der es entlang der beiden durchgezogenen Pfade von dem Kältemittel durchströmt wird.

In dem Kompressor wird das Kältemittel verdichtet und strömt als Heißgas aus dem Kompressor 2 über das 4/2-Wegeventil 6 in den zweiten Wärmeübertrager 3. Der Kompressor 2 kann im Heizbetrieb der Wärmepumpe beispielsweise mit einer Drehzahl von 100 bis 120 rps *("revolutions per* second", Umdrehungen pro Sekunde), insbesondere bei 110 rps betrieben werden, um eine ausreichende Menge an Kältemittel zum Heizen des Gebäudes in den zweiten Wärmeübertrager 3 zu fördern.

In dem zweiten Wärmeübertrager 3 wird das Kältemittel verflüssigt und gibt dabei die im ersten Wärmeübertrager 1 aufgenommene Wärme an den Heiz-/Kühlkreislauf des Gebäudes ab (siehe Pfeile VL, RL die einen Vorlauf und einen Rücklauf des Heiz-/ Kühlkreislaufs andeuten). Das kondensierte Kältemittel gelangt dann von dem zweiten Wärmeübertrager 3 in den Kältemittelsammler 4 und von dort zu dem Expansionsventil 5. Der Kältemittelsammler 4 trennt mittels Schwerkraft eine flüssige Phase des zweiphasig aus dem zweiten Wärmeübertrager 3 austretenden Kältemittels von einer gasförmigen Phase und stellt damit sicher, dass nur flüssiges Kältemittel in das Expansionsventil 5 gelangt. Mittels des Expansionsventils 5 wird das flüssige Kältemittel auf einen Ausgangsdruck entspannt, so dass es im ersten Wärmeübertrager 1 wieder in einen gasförmigen Zustand übergehen und dabei Wärme aufnehmen kann.

Wenn während des Heizbetriebs der Wärmepumpe eine Bereifung des ersten Wärmeübertragers 1 detektiert wird, so wird in einem ersten Schritt die Drehzahl des Kompressors 2 deutlich, insbesondere sprunghaft z.B. auf 20 bis 30 rps reduziert. Das sprunghafte Absenken der Kompressordrehzahl bewirkt einen sprunghaften Druckanstieg und einen damit einhergehenden Anstieg einer Verdampfungstemperatur in dem ersten Wärmeübertrager 1, der eine natürliche Abtauung desselben zur Folge hat. Eine benötigte Drehzahlreduktion kann beispielsweise in Abhängigkeit eines Grads der Bereifung des ersten Wärmeübertragers 1 bestimmt werden. Insbesondere kann bei einem höheren Bereifungsgrad/stärkerer Vereisung ein größerer Drehzahlsprung eingestellt werden als bei einem niedrigeren Bereifungsgrad/schwächerer Vereisung.

Eine Bereifung des ersten Wärmeübertragers 1 bzw. ein Grad der Bereifung kann beispielsweise anhand der Verdampfungstemperatur des ersten Wärmeübertragers 1 und/oder anhand einer Umgebungstemperatur detektiert werden. Die Verdampfungstemperatur kann mittels des Temperatursensors 1.1 im ersten Wärmeübertrager 1 bestimmt werden, und die Umgebungstemperatur kann z.B. mit einem Außentemperaturfühler (nicht dargestellt) der Wärmepumpe gemessen werden. Alternativ oder zusätzlich kann zur Bereifungserkennung ein Widerstand eines Luftvolumenstroms durch den ersten Wärmeübertrager 1 ermittelt werden. Dazu können beispielsweise Mess- und Ansteuergrößen eines Ventilatormotors (nicht dargestellt) des ersten Wärmeübertragers 1 herangezogen werden. Zudem kann die Bereifungserkennung mittels optischer, kapazitiver und/oder piezoresistiver Sensoren erfolgen. Bei Verwendung eines Lamellenwärmeübertragers können diese Sensoren im Bereich der Lamellen angebracht sein.

Zur Unterstützung der natürlichen Abtauung wird in einem zweiten Schritt eine bestimmte Leistung des dritten Wärmeübertragers 7 eingestellt, um den ersten Wärmeübertrager 1 in einer vorbestimmten Zeit abzutauen. Dazu kann insbesondere ein geeigneter Volumenstrom in dem Wärmeträgerkreislauf 700 mittels der Pumpe 72 eingestellt werden. Die bestimmte Leistung kann z.B. ebenfalls in Abhängigkeit von dem Grad der Bereifung des ersten Wärmeübertragers 1 ermittelt werden. Insbesondere kann die bestimmte Leistung eine maximale Leistung des dritten Wärmeübertragers 7 sein. Der zweite Schritt kann gleichzeitig mit dem ersten Schritt oder zeitlich versetzt zu dem ersten Schritt, insbesondere später als der erste Schritt, eingeleitet werden.

Auf diese Weise kann dem dritten Wärmeübertrager 7 Wärme entzogen und dem Kältemittelkreislauf 100 vor Durchströmen des ersten Wärmeübertragers 1 zugeführt werden. Zusätzlich kann eine Wärmeabgabe an den Heizkreislauf des Gebäudes über die Sekundärseite des zweiten Wärmeübertragers 3 reduziert und diese Wärme stattdessen zum Abtauen des ersten Wärmeübertragers 1 genutzt werden. Mittels der beschriebenen Maßnahmen kann eine anfängliche Bereifung des ersten Wärmeübertragers 1 effizient und schnell entfernt werden, ohne dass ein aktives Abtauen desselben oder ein Stopp des Kompressors 2 notwendig werden. Dadurch kann die Lebensdauer und die Effizienz der Wärmepumpe gesteigert werden.

Gelingt es nicht den ersten Wärmeübertrager 1 in der vorbestimmten Zeit abzutauen, so kann ein aktives Abtauen, insbesondere eine Kältemittelkreislaufumkehr durchgeführt werden.

Zur Umkehrung des Kältemittelkreislaufs 100 kann das 4/2-Wegeventil 6 in eine zweite Stellung umgeschaltet werden, in der es entlang der gestrichelt gekennzeichneten Pfade von dem Kältemittel durchströmt wird. Diese Stellung nimmt das 4/2-Wegeventil auch im Kühlbetrieb der Wärmepumpe ein, in dem der zweite Wärmeübertrager 3 als Verdampfer und der erste Wärmeübertrager 1 als Kondensator arbeitet.

Im Kühlbetrieb der Wärmepumpe strömt gasförmiges Kältemittel entlang der gestrichelten Pfeile von dem zweiten Wärmeübertrager 3, in dem es Wärme aus dem Heiz-/Kühlsystem des Gebäudes aufgenommen hat, über das 4/2-Wegeventil 6, zu dem Kompressor 2. In dem Kompressor 2 wird das Kältemittel verdichtet und strömt dann als Heißgas über das 4/2-Wegeventil 6 in den ersten Wärmeübertrager 1. In dem ersten Wärmeübertrager 1 wird das Kältemittel verflüssigt und gibt dabei die im zweiten Wärmeübertrager 3 aufgenommene Wärme an die Umgebungsluft ab. Das kondensierte, zweiphasige Kältemittel gelangt dann von dem ersten Wärmeübertrager 1 in den dritten Wärmeübertrager 7, in dem es durch weitere Wärmeabgabe an den Wärmeträgerkreislauf 700 und damit an das Erdreich unterkühlt und somit vollständig verflüssigt wird. Das flüssige Kältemittel strömt nachfolgend zu dem Expansionsventil 5 und wird dort auf einen Ausgangsdruck entspannt, so dass es im zweiten Wärmeübertrager 3 wieder in einen gasförmigen Zustand übergehen und dabei Wärme aufnehmen kann. Der Kältemittelsammler 4 ist in diesem Fall stromabwärts des Expansionsventils 5 angeordnet und daher ohne Funktion. Dessen Funktion wird im Kühlbetrieb der erfindungsgemäßen Wärmepumpe durch die Unterkühlung des Kältemittels im dritten Wärmeübertrager 7 ersetzt, wodurch die Effizienz der Wärmepumpe auch in diesem Betriebszustand gesteigert werden kann. In diesem Zusammenhang ist es zudem möglich, eine Einbaulage des dritten Wärmeübertragers 7 derart zu gestalten, dass seine Anschlüsse (nicht näher dargestellt) an den Kältemittelkreislauf 100 eine Sammlerfunktion übernehmen können. Dazu kann der dritte Wärmeübertrager 7 z.B. um 90° zu der in Figur 1 gezeigten Position gedreht werden, so dass sich die Anschlüsse jeweils an einem unteren und einem oberen Ende des dritten Wärmeübertragers 7 befinden.

Figur 2 zeigt schematisch einen Ausschnitt des Kältemittelkreislaufs 100 aus Figur 1, in dem eine Ausführungsform des dritten Wärmeübertragers 7 dargestellt ist. Der Ausschnitt stellt den dritten Wärmeübertrager 7 mit den zugehörigen Temperatursensoren 7.1, 7.2 und dem Wärmeträgerkreislauf 700 sowie den ersten Wärmeübertrager 1 mit den zugehörigen Temperatur- und Drucksensoren 1.1 bis 1.3 dar. In dem vorliegenden Ausführungsbeispiel ist der dritte Wärmeübertrager 7 als Plattenwärmeübertrager ausgeführt, dessen nicht näher bezeichnete Sekundarseite an den Wärmeträgerkreislauf 700 angeschlossen ist. Der Platten-Wärmeübertrager ist zwischen dem Expansionsventil 5 und dem ersten Wärmeübertrager 1 angeordnet. In diesem Bereich des Kältemittelkreislaufs 100 weist das Kältemittel im Heizbetrieb der Wärmepumpe seine niedrigste Temperatur auf, so dass dort eine besonders effiziente Wärmeübertragung aus dem mit dem Erdreich verbundenen Wärmeträgerkreislauf 100 mittels des dritten Wärmeübertragers 7 in das Kältemittel erfolgen kann.

Insbesondere ist eine nicht näher dargestellte Primärseite des Plattenwärmeübertragers stromaufwärts und direkt angrenzend an eine hier nicht näher dargestellte Einlaufstrecke des ersten Wärmeübertragers 1 in dem Kältemittelkreislauf 100 angebracht. Auf diese Weise ist der dritte Wärmeübertrager 3 in direkter räumlicher Nähe zu dem ersten Wärmeübertrager 1 angeordnet, so dass das erwärmte Kältemittel nur geringe Wärmeverluste auf dem Weg von dem dritten in den ersten Wärmeübertrager 7, 1 erfährt.

Figur 3a zeigt schematisch einen Ausschnitt des Kältemittelkreislaufs 100 aus Figur 1, in dem eine weitere Ausführungsform des dritten Wärmeübertragers 7 dargestellt ist, und Figur 3b zeigt den dritten Wärmeübertrager 7 aus Figur 3a in einer Querschnittsansicht. In diesem Fall ist der dritte Wärmeübertrager 7 in einem nicht näher bezeichneten gemeinsamen Gehäuse mit dem ersten Wärmeübertrager 1 angebracht. Der dritte Wärmeübertrager 7 ist vorliegend als Rohrbündel-Wärmeübertrager ausgeführt, dessen Rohre 7a zumindest teilweise mechanisch an Kernrohre 1a des als Lamellen-Wärmeübertragers ausgeführten ersten Wärmeübertragers 1 angrenzen. Auf diese Weise kann ein wärmeleitender Kontakt zwischen dem dritten und dem ersten Wärmeübertrager 7, 1 hergestellt und die Wärmeübertragung auf das Kältemittel nochmals verbessert werden.

Figur 4 zeigt schematisch einen Ausschnitt des Kältemittelkreislaufs 100 aus Figur 1, in dem eine weitere Ausführungsform des dritten Wärmeübertragers 7 dargestellt ist. Hier ist der dritte Wärmeübertrager 7 als Rohrwendel-Wärmeübertrager ausgeführt, dessen nicht näher bezeichnete Sekundärseite an den Wärmeträgerkreislauf 700 angeschlossen ist. Eine nicht näher bezeichnete Primärseite des Rohrwendel-Wärmeübertragers grenzt unmittelbar an eine Einlaufstrecke 10 des ersten Wärmeübertragers 1 an, wobei die Einlaufstrecke 10 mehrere Verteilerrohre 10a aufweist, von denen zwei dargestellt sind. Die Rohrwendeln 7b auf der Sekundärseite des dritten Wärmeübertragers 7 können dabei auch derart an die Einlaufstrecke 10 angrenzen, dass zumindest eine Rohrwendel 7b, zweckmäßigerweise alle Rohrwendeln 7b, die Verteilerrohre 10b der Einlaufstrecke 10 umgeben (nicht dargestellt). Die Rohrwendeln 7b können dabei in direktem mechanischen Kontakt mit den Verteilerrohren 10b stehen, so dass auch hier eine Wärmeleitung stattfinden kann.

Figur 5 zeigt schematisch einen Ausschnitt des Kältemittelkreislaufs 100 aus Figur 1, in dem noch eine weitere Ausführungsform des dritten Wärmeübertragers 7 dargestellt ist. In diesem Fall ist der dritte Wärmeübertrager 7, wie in dem in Figur 2 gezeigten Ausführungsbeispiel, als Platten-Wärmeübertrager ausgeführt, dessen nicht näher bezeichnete Sekundärseite mit dem Wärmeträgerkreislauf 700 verbunden ist. Im Gegensatz zu dem in Figur 2 dargestellten Platten-Wärmeübertrager ist dieser vorliegend in die Einlaufstrecke 10 des ersten Wärmeübertragers 7 integriert. Insbesondere stellen vorliegend die Verteilerrohre 10a der Einlaufstrecke 10 die Primärseite des dritten Wärmeübertragers 7 dar, so dass die Wärmeübertragung in unmittelbarer Nähe zu dem ersten Wärmeübertrager 1 erfolgt, wodurch eine Bereifung desselben besonders effizient abgetaut werden kann. Zur fluidischen Anbindung des dritten Wärmeübertragers 7 an die einzelnen Verteilerrohre 10a umfasst der gezeigte dritte Wärmeübertrager 7 mehrere Kältemittelanschlüsse 7c, die vorliegend an einer dem ersten Wärmeübertrager 1 zugewandten Seite des dritten Wärmeübertragers 7 angeordnet sind. Jede andere geeignete Position zur Anbringung der Kältemittelanschlüsse 7c an/in dem dritten Wärmeübertrager 7 ist ebenso möglich. Die Kältemittelanschlüsse 7c erlauben es, den dritten Wärmeübertrager 7 mit den integrierten Verteilerrohren 10a direkt an einzelne Kernrohre 1a des vorliegend als Lamellenwärmeübertrager ausgeführten ersten Wärmeübertragers 1 anzuschließen. Dabei können alle Kernrohre 1a oder nur einzelne Kernrohre 1a des Lamellenwärmeübertragers an die Kältemittelanschlüsse 7c des dritten Wärmeübertragers 7 angeschlossen sein.

Figuren 6a und 6b zeigen schematisch zwei unterschiedliche Ausführungsformen von Erdwärmekörben 71a, 71b die in einer erfindungsgemäßen Wärmepumpe zum Einsatz kommen können.

Insbesondere zeigt Figur 6a drei kegelstumpfförmige Erdwärmekörbe 71a unterschiedlicher Höhe, die jeweils mehrere Stege 710b aufweisen, an denen ein spiralförmig gewickeltes Rohr 710a befestigt ist. Bei dem Rohr 710a kann es sich insbesondere um ein Kunststoffrohr handeln. Andere Materialien, die eine spiralförmige Wicklung des Rohrs ermöglichen, sind ebenso möglich. Die Stege 710b können als Stützleisten oder Stützrohre ausgeführt sein und beispielsweise Halteschlaufen (nicht dargestellt) zur Fixierung des gewickelten Rohrs 710a umfassen. Es ist ebenso möglich, dass in den Stegen 710b Öffnungen (nicht dargestellt) angebracht sind, mittels derer das Rohr 710a, z.B. mit gleichem Abstand zwischen den Windungen, an den Stegen 710b befestigt werden kann. Beispielsweise zeigt DE 20 2008 008 391 U1 einen Erdwärmekorb mit einem spiralförmig gewickelten Kunststoffrohr und vier Stegen, an denen in einem gleichen Abstand halbrunde Aussparungen angebracht sind, in die das Kunststoffrohr geklippt wird.

Die in Figur 6a gezeigten kegelstumpfförmigen Erdwärmekörbe 71a können z.B. einen oberen Durchmesser im Bereich von 2m bis 2,5m und einen unteren Durchmesser im Bereich von 1m bis 1,5m aufweisen. Eine Höhe der Erdwärmekörbe 71a kann beispielsweise im Bereich von 2,5m bis 3m (linker Erdwärmekorb 71a), 1,5m bis 2,5m (mittlerer Erdwärmekorb 71a) und 1m bis 1,5m (rechter Erdwärmekorb 71a) liegen. Andere Dimensionen der Erdwärmekörbe 71a sind jedoch ebenso möglich. Die Erdwärmekörbe 71a können beispielsweise in einer Tiefe im Bereich von 1m bis 10m, insbesondere in einem Bereich von 2m bis 4m, im Erdreich installiert werden. Es wird deutlich, dass bereits ein einziger Erdwärmekorb 71a ausreichen kann, um die benötigte Wärme für den dritten Wärmeübertrager 7 bereitzustellen bzw. die über diesen abgeführte Wärme an das Erdreich abzugeben.

Figur 6b zeigt einen zylindrisch geformten Erdwärmekorb 71b, der ebenfalls ein spiralförmig aufgewickeltes Rohr 710a, insbesondere ein flexibles Kunststoffrohr, umfasst, an das sich ein Zulaufrohr 710d anschließt. Vorliegend werden jedoch keine Stege 710b verwendet, um die Wicklungen des Rohrs 710a zu fixieren, sondern diese sind mittels mehrerer Bänder/Seile 710c miteinander verbunden. Dadurch können die Wicklungen vor der Installation im Erdreich zusammengedrückt werden, so dass der Erdwärmekorb 71b z.B. für einen Transport eine geringere Höhe aufweist. Beispielsweise zeigt DE 20 2008 013 524 U1 einen gewendelten Erdwärmekorb mit zylindrischer Form, der aus einer elastischen Rohrleitung mit Anschlussenden gebildet wird, die Windung an Windung zu einer Spirale gewickelt ist. Die Windungen sind am Anfang und Ende mit einem Band bzw. Seil verbunden, das eine gewünschte Höhe des Erdwärmekorbs vorgibt. Die Windungen werden auseinandergezogen bis das Band/Seil straff ist und nachfolgend in Halterungen geklippt, welche einen Abstand zwischen den Windungen fixieren.

Der in Figur 6b gezeigte Erdwärmekorb 71b kann beispielsweise einen Durchmesser von 0,5m und eine Höhe von 2m aufweisen. Das Rohr 710a kann z.B. einen Innendurchmesser von 20mm und eine Gesamtlänge von 55m haben. Andere Dimensionen des Erdwärmekorbs 71b sind jedoch ebenso möglich. Die Erdwärmekörbe 71b können beispielsweise in einer Tiefe im Bereich von 1m bis 10m, insbesondere in einem Bereich von 2m bis 4m, im Erdreich installiert werden. Es wird deutlich, dass auch hier ein Erdwärmekorb 71b ausreichend sein kann, um die benötigte Wärme für den dritten Wärmeübertrager 7 bereitzustellen bzw. die über diesen abgeführte Wärme an das Erdreich abzugeben.

Aufgrund der geringen Installationstiefe und des geringen Platzbedarfs der gezeigten Erdwärmekörbe 71a, 71b stellen diese keinen wesentlichen Zusatzaufwand bei der Planung und Montage der Wärmepumpe dar. Eine Installation eines Erdwärmekorbs 71a, 71b kann beispielsweise mit den Arbeiten zur Erstellung eines Fundaments für die Außeneinheit der Wärmepumpe kombiniert und somit der Installationsaufwand optimiert werden.

## Patentansprüche

1. Wärmepumpe zum Heizen und Kühlen eines Gebäudes mit einem Kältemittelkreislauf (100), in dem ein Kältemittel zirkuliert, umfassend
- einen ersten Wärmeübertrager (1), der dazu eingerichtet ist, Umgebungsluft als Wärmequelle und Wärmesenke zu nutzen;
- einen zweiten Wärmeübertrager (3), der dazu eingerichtet ist, einen Heiz-/Kühlkreislauf des Gebäudes als Wärmequelle und Wärmesenke zu nutzen,
- ein Wegeventil (3), das dazu eingerichtet ist, eine Strömungsrichtung des Kältemittels in dem Kältemittelkreislauf (100) einzustellen;
- einen Kompressor (2), der zwischen dem ersten Wärmeübertrager (1) und dem zweiten Wärmeübertrager (3) angeordnet ist;
- ein Expansionsventil (5), das zwischen dem zweiten Wärmeübertrager (3) und dem ersten Wärmeübertrager (1) angeordnet ist; und
- einen dritten Wärmeübertrager (7), der zwischen dem Expansionsventil (5) und dem ersten Wärmeübertrager (1) angeordnet und dazu eingerichtet ist, ein Erdreich als Wärmequelle und Wärmesenke zu nutzen,
wobei der dritte Wärmeübertrager (7) an oder in einer Einlaufstrecke (10) des Kältemittels in den ersten Wärmeübertrager (1) angebracht ist.

2. Wärmepumpe nach Anspruch 1, wobei die Einlauflaufstrecke (10) in den ersten Wärmeübertrager (1) eine Vielzahl von Verteilerrohren (10a) umfasst, die fluidisch und mechanisch mit dem ersten Wärmeübertrager (1) verbunden sind.

3. Wärmepumpe nach Anspruch 1 oder 2, wobei der dritte Wärmeübertrager (7) eine Vielzahl von Kältemittelanschlüssen (7c) aufweist, die fluidisch mit der Einlaufstrecke (10) in den ersten Wärmeübertrager (1) verbunden sind.

4. Wärmepumpe nach zumindest einem der vorstehenden Ansprüche, wobei der dritte Wärmeübertrager (7) als Platten-Wärmeübertrager ausgeführt ist.

5. Wärmepumpe nach einem der Ansprüche 2 bis 4, wobei der dritte Wärmeübertrager (7) derart in der Einlaufstrecke (10) in den ersten Wärmeübertrager (1) angeordnet ist, dass die Verteilerrohre (10a) der Einlaufstrecke (10) in dem dritten Wärmeübertrager (7) integriert sind.

6. Wärmepumpe nach Anspruch 2, wobei der dritte Wärmeübertrager (7) als Rohrwendel-Wärmeübertrager ausgeführt ist.

7. Wärmepumpe nach Anspruch 6, wobei der dritte Wärmeübertrager (7) derart in der Einlaufstrecke (10) in den ersten Wärmeübertrager (1) angeordnet ist, dass zumindest eine Wendel (7b) des dritten Wärmeübertragers (7) an die Vielzahl von Verteilerrohren (10b) der Einlaufstrecke angrenzt.

8. Wärmepumpe nach Anspruch 6 oder 7, wobei der dritte Wärmeübertrager (7) derart in der Einlaufstrecke (10) in den ersten Wärmeübertrager (1) angeordnet ist, dass zumindest eine Wendel (7b) des dritten Wärmeübertragers (7) die Vielzahl von Verteilerrohren (10b) der Einlaufstrecke (10) umgibt.

9. Wärmepumpe nach zumindest einem der vorstehenden Ansprüche, wobei eine Sekundärseite des dritten Wärmeübertragers (7) an einen Wärmeträgerkreislauf (700) angeschlossen ist, in dem ein Wärmeträgermittel zirkuliert und der neben dem dritten Wärmeübertrager (7) eine Pumpe (72) und einen vierten Wärmeübertrager (71) umfasst.

10. Wärmepumpe nach Anspruch 9, wobei der vierte Wärmeübertrager (71) zumindest einen Erdwärmekollektor umfasst.

11. Verfahren zum Abtauen eines als Verdampfer fungierenden ersten Wärmeübertragers (1) in einem Kältemittelkreislauf (100) einer Wärmepumpe nach zumindest einem der vorstehenden Ansprüche, umfassend die Schritte:
- Einstellen einer Drehzahl eines Kompressors (2) des Kältemittelkreislaufs (100) auf eine bestimmte Drehzahl, die niedriger als eine Drehzahl des Kompressors (2) in einem Heizbetrieb der Wärmepumpe ist, wenn eine Bereifung des ersten Wärmeübertrages (1) im Heizbetrieb der Wärmepumpe detektiert wird; und
- Einstellen einer bestimmten Leistung eines dritten Wärmeübertragers (7) in dem Kältemittelkreislauf (100), um den ersten Wärmeübertrager (1) in einer vorbestimmten Zeit abzutauen.

12. Verfahren nach Anspruch 11, wobei der dritte Wärmeübertrager (7) an einen Wärmeträgerkreislauf (700) angeschlossen ist und die bestimmte Leistung mittels eines Volumenstroms eines Wärmeträgermittels in dem Wärmeträgerkreislauf (700) eingestellt wird.

13. Verfahren nach Anspruch 11 oder 12, wobei wenn das Abtauen des ersten Wärmeübertragers (1) nicht in der vorbestimmten Zeit abgeschlossen ist, ein aktives Abtauen des ersten Wärmeübertragers (1) eingeleitet wird.

14. Verfahren zum Kühlen eines Gebäudes mittels einer Wärmepumpe mit einem Kältemittelkreislauf (100) nach zumindest einem der Ansprüche 1 bis 11, umfassend die Schritte:
- Einstellen einer Strömungsrichtung eines Kältemittels in dem Kältemittelkreislauf (100), in der ein erster Wärmeübertrager (1) des Kältemittelkreislaufs als Kondensator und ein zweiter Wärmeübertrager (3) des Kältemittelkreislaufs (100) als Verdampfer fungiert, mittels eines Wegeventils (6);
- Verdichten von dampfförmigem Kältemittel mittels eines Kompressors (2);
- Kondensieren des verdichteten Kältemittels in dem ersten Wärmeübertrager (1);
- Einstellen einer vorbestimmten Unterkühlung des Kältemittels vor einem Expansionsventil (5) des Kältemittelkreislaufs (100) mittels eines dritten Wärmeübertragers (7) in dem Kältemittelkreislauf (100);
- Expandieren des unterkühlten Kältemittels mittels des Expansionsventils (5); und
- Verdampfen des expandierten Kältemittels in dem zweiten Wärmeübertrager (3).

15. Verfahren nach Anspruch 14, wobei der dritte Wärmeübertrager (7) an einen Wärmeträgerkreislauf (700) angeschlossen ist und die vorbestimmte Unterkühlung des Kältemittels mittels eines Volumenstroms eines Wärmeträgermittels in dem Wärmeträgerkreislauf (700) eingestellt wird.
